# EUROPÄISCHE PATENTSCHRIFT

(11) **EP 0 837 295 B1**
(45) Veröffentlichungstag und Bekanntmachung des Hinweises auf die Patenterteilung: **05.06.2002**
(21) Anmeldenummer: 97111862.5
(22) Anmeldetag: 11.07.1997
(51) Int. Cl.: F25D 23/06

(54) **Kühl-und/oder Gefrierschrank**
Refrigerator and/or freezer
Réfrigérateur et/ou congélateur

(30) Priorität: 15.10.1996 DE 29617921 U
(43) Veröffentlichungstag der Anmeldung: 22.04.1998
(73) Patentinhaber: LIEBHERR-HAUSGERÄTE GMBH, 88416 Ochsenhausen (DE)
(72) Erfinder: Blassmann, Franz, 88416 Ochsenhausen (DE); Feneberg, Fritz, 88416 Ochsenhausen (DE)
(74) Vertreter: Gossel, Hans K., Dipl.-Ing.

(56) Entgegenhaltungen:
- CA-A- 1 202 663
- DE-C- 127 791
- DE-U- 29 617 921
- GB-A- 2 258 297

## Beschreibung

Die Erfindung betrifft einen Kühl- und/oder Gefrierschrank mit mindestens einem Innenbehälter und einem äußeren, diesen einfassenden Gehäuse, bei dem die Zwischenräume zwischen dem innenbehälter und den das äußere Gehäuse bildenden Wänden mit einem isolierenden Kunststoffschaum ausgeschäumt sind, und mit einer im unteren Bereich der Rückwand angeordneten, nach außen hin offenen Nische, in der mindestens ein Motorkompressor angeordnet ist.

Um die Zwischenräume zwischen dem Innenbehälter und den Wänden des äußeren Gehäuses auszuschäumen, wird das Gehäuse mit dem Innenbehälter in eine Schäumform eingelegt. Nach einem üblichen Verfahren wird dabei die Nische dadurch gebildet, daß in die Schäumform eine die Nische zwischen den Seitenwänden begrenzender Karton eingebracht und dieser durch einen der Nischenform entsprechenden Formkern abgestützt wird. Eine nach diesem Verfahren hergestellte Nische weist jedoch den Nachteil auf, daß diese seitlich nur durch die üblicherweise aus Blech bestehenden Gehäusewände begrenzt wird.

In der CA 12 02 663 A ist bereits vorgeschlagen, daß die Nische Seitenteile aus Kunststoffspritzguß aufweist, die im Abstand von den Seitenwänden des Gehäuses gehaltert sind, und daß der Raum zwischen den Seitenteilen und den Seitenwänden ausgeschäumt ist.

Beispielsweise aus den EP 0 126 956 B1 0 127 791 B1 sind Kühl- und/oder Gefrierschränke bekannt, bei denen die Nischenteile aus wannenförmigen Kunststoffspritzgußteilen bestehen. Diese wannenförmigen Nischenteile lasen sich ähnlich wie die Innenbehälter zusammen mit dem Gehäuse in eine Schäumform einlegen, wobei sich auch die Räume zwischen den Seitenwandungen der Nischenteile und den Seitenteilen des Gehäuses mit Kunststoffschaum befüllen lassen. Die Herstellung dieser bekannten wannenförmigen Nischenteile als Kunststoffspritzgußteile ist jedoch verhältnismäßig aufwendig und daher teuer, weil großflächige dünne Wandungen gespritzt werden müssen, was nur mit hohen Drücken in der Spritzgießmaschine möglich ist. Aus diesem Grunde läßt sich üblicherweise in einer Spritzgießmaschine mit einem Werkzeug immer nur ein wannenförmiges Nischenteil herstellen.

Eine Aufgabe der Erfindung besteht daher darin, ein aus Kunststoffspritzguß bestehendes Nischenteil für einen Kühl- und/oder Gefrierschrank der eingangs angegebenen Art zu schaffen, das sich kostengünstiger herstellen läßt als die bekannten wannenförmigen Nischenteile aus Kunststoffspritzguß ohne deren Stabilität zu opfern. Erfindungsgemäß wird diese Aufgabe durch einen Kühl- und/oder Gefrierschrank mit den Merkmalen des Patentanspruchs 1 gelöst. Insbesondere ist vorgesehen, daß die Seitenteile durch einen oberen äußeren querverlaufenden Profilsteg und durch die innere obere und die innere untere Kante der Nische begrenzende profilierte Querstege miteinander verbunden sind, die einstückig mit den Seitenteilen als ein Spritzgußteil hergestellt sind. Das Nischenteil besteht somit nur aus einem Nischenrahmen, bei dem die geschlossenen Seitenteile durch querverlaufende profilierte Stege miteinander verbunden sind. Dadurch sind bei dem erfindungsgemäßen Nischenteil große dünne Wandungen und entsprechend weite Fließwege des Kunststoffs beim Spritzgießen vermieden. Da das Nischenteil gleichsam nur aus einem die Kanten der Nische begrenzenden Nischenrahmen besteht, kann dieses mit niedrigeren Drücken in einer Spritzgießmaschine gespritzt werden, so daß sich aufgrund der niedrigeren Spritzdrücke und des besseren Fließverhaltens mit einem entsprechenden Werkzeug gleichzeitig zwei Nischenrahmen in einer Spritzgießmaschine herstellen lassen. Die Herstellung des erfindungsgemäßen Nischenrahmens ist daher sehr viel kostengünstiger als die Herstellung der bekannten wannenförmigen Nischenteile.

Zur Aussteifung der die Seitenteile verbindenden quer verlaufenden profilierten Stege ist erfindungsgemäß mindestens ein die quer verlaufenden Profilstege verbindender Profilsteg vorgesehen, der parallel zu den Seitenteilen verläuft.

Bevor der Innenbehälter oder die Innenbehälter mit dem dieses einfassenden Gehäuse in eine Schäumform eingelegt werden, wird der Kühl- und/oder Gefrierschrank zweckmäßigerweise im Wege der Vormontage zusammengefügt. Bei dieser Vormontage kann der erfindungsgemäße Nischenrahmen dadurch als stabilisierendes Element dienen, daß die aus Blech bestehenden Seitenwände des Gehäuses mit den unteren Randbereichen der Seitenwände des Nischenrahmens durch Einhängen verbunden werden. Die Durchbrüche zwischen den Profilstegen werden dann durch einen Karton geschlossen, dessen Enden gleichzeitig die Rückwand und den Boden bilden. Das derart vormontierte Gehäuse wird sodann in eine Schäumform eingelegt. Dabei werden die Durchbrüche zwischen den Profilstegen durch Karton geschlossen und sodann wird der übliche Formkern eingebracht.

Nach dem Einlegen des die Nische formenden Formkerns und Schließen der Form lassen sich dann auch die Zwischenräume zwischen den Seitenteilen und den Seitenwänden ausschäumen. Durch dieses Ausschäumen wird insbesondere auch eine bessere Geräuschdämmung erreicht.

Der oder die Motorkompressoren werden auf Halteteile bildenden Rosten oder Stahlschienen montiert, deren Seiten mit den unteren Endbereichen der Seitenteile des Nischenrahmens verbunden, beispielsweise verschraubt, werden.

Ein Ausführungsbeispiel der Erfindung wird nachstehend anhand der Zeichnungen näher erläutert. In dieser zeigt:
- Fig. 1: eine Vorderansicht des erfindungsgemäßen Nischenrahmens,
- Fig. 2: einen Schnitt durch den Nischenrahmen längs der Linie A-A in Fig. 1,
- Fig. 3: eine Draufsicht auf den Nischenrahmen,
- Fig. 4: einen Schnitt durch das linke Seitenteil des Nischenrahmens längs der Linie C-C in Fig. 2 und
- Fig. 5: eine perspektivische Darstellung des Nischenrahmens nach den Fig. 1 bis 4

Der erfindungsgemäße Nischenrahmen 1 besteht aus im wesentlichen der Querschnittsform der Nische entsprechenden geschlossenen Seitenteilen 2, 3, die durch einen querverlaufenden stirnseitigen Profilsteg 4, einen die innere obere Kante des Nischenrahmens bildenden Profilsteg 5 und einen die innere untere Kante des Nischenrahmens bildenden Profilsteg 6 miteinander verbunden sind. Der Profilsteg 4 besteht, wie am besten aus Fig. 2 ersichtlich ist, aus den stumpfwinkelig zueinander stehenden Schenkeln 7, 8 wobei der aufragende Schenkel 7 etwa in der Ebene der Rückwand des Kühl- und/oder Gefrierschranks liegt.

Der die innere obere Kante des Nischenrahmens bildende querverlaufende Profilsteg 5 weist ebenfalls ein winkeliges Profil mit etwa gleich langen Schenkeln auf.

Auch der die hintere untere Kante des Nischenrahmens bildende Profilsteg 6 weist in der aus Fig. 2 ersichtlichen Weise eine winkelige Form auf.

Die querverlaufenden Profilstege 4, 5, 6 sind durch in der Mittelquerebene des Nischenrahmens 1 etwa parallel zu den Seitenteilen 2, 3 verlaufende Profilstege 9, 10 miteinander verbunden so daß diese dadurch zusätzlich ausgesteift werden. Zwischen den Profilstegen 5, 6 und dem Mittelsteg 9 sind in der Rückwand des Nischenrahmens große fensterartige Durchbrüche 11, 12 gebildet. In entsprechender Weise ist auch die obere Seite des Nischenrahmens 1 zwischen den Profilstegen 4, 5 und dem diese verbindenden Profilsteg 10 mit großen fensterartigen Durchbrüchen 13, 14 versehen.

Die Seitenteile 2, 3 sind, wie am besten aus Fig. 4 ersichtlich ist, ebenfalls profiliert ausgebildet. An den unteren Randbereich der Seitenteile 2, 3 sind seitlich auskragende profilierte Leisten 15 angeformt, deren vorderen nach unten hin abgerundeten Teile 16 Gleitfüße bilden.

## Patentansprüche

1. Kühl- und/oder Gefrierschrank
mit mindestens einem Innenbehälter und einem äußeren, diesen einfassenden Gehäuse, bei dem die Zwischenräume zwischen dem Innenbehälter und den das äußere Gehäuse bildenden Wänden mit einem isolierenden Kunststoffschaum ausgeschäumt sind, und
mit einer im unteren Bereich der Rückwand angeordneten, nach außen hin offenen Nische, in der mindestens ein Motorkompressor angeordnet ist,
wobei die Nische gegenüberliegende Seitenteile (2, 3) aus Kunststoffspritzguß aufweist, die im Abstand von den Seitenwänden des Gehäuses gehaltert sind, und der Raum zwischen den Seitenteilen und den Seitenwänden ausgeschäumt ist,
**dadurch gekennzeichnet,**
**daß** die Seitenteile (2, 3) durch querverlaufende Profilstege (4, 5, 6) miteinander verbunden sind, zwischen denen fensterartige Durchbrüche (11, 12, 13, 14) vorgesehen sind, und die querverlaufenden Profilstege ihrerseits durch zumindest einen parallel zu den Seitenteilen im Abstand von diesen verlaufenden Profilsteg (9, 10) verbunden sind.

2. Kühl- und/oder Gefrierschrank nach Anspruch 1, **dadurch gekennzeichnet, daß** die Seitenteile (2, 3) durch einen oberen äußeren querverlaufenden Profilsteg (4) und durch die innere obere und die innere untere Kante der Nische begrenzende Profilstege (5, 6) miteinander verbunden sind, die einstückig mit den Seitenteilen (2, 3) als ein Spritzgußteil hergestellt sind.

3. Kühl- und/oder Gefrierschrank nach einem der Ansprüche 1 oder 2, **dadurch gekennzeichnet, daß** die aus Blech bestehenden Seitenwände des Gehäuses mit den unteren Randbereichen der Seitenwände verbunden sind.

4. Kühl- und/oder Gefrierschrank nach einem der Ansprüche 1 bis 3, **dadurch gekennzeichnet, daß** die Durchbrüche (11, 12, 13, 14) zwischen den Profilstegen (4, 5, 6, 9, 10) durch Karton geschlossen sind.

## Claims

1. A refrigerator unit and/or a freezer unit
comprising at least one internal container and an outer housing enclosing this, in which the intermediate spaces between the internal container and the walls forming the outer housing are foamed with an insulating plastic foam, and
comprising a niche which is arranged in the lower region of the rear wall, which is open to the outside and in which at least one motor compressor is arranged,
wherein the niche has opposing side parts (2, 3) made of die cast plastic which are held spaced from the side walls of the housing and the space between the side parts and the side walls is foamed,
**characterised in that**
the side parts (2, 3) are connected to one another by transversely extending section webs (4, 5, 6), between which window-like openings (11, 12, 13, 14) are provided, and the transversely extending section webs are in turn connected by at least one section web (9, 10) extending parallel to and spaced from the side parts.

2. A refrigerator unit and/or a freezer unit in accordance with claim 1, wherein the side parts (2, 3) are connected to one another by an upper outer transversely extending section web (4) and by section webs (5, 6) which border the inner upper and the inner lower edge of the niche and which are made as one piece with the side parts (2, 3) as a die cast part.

3. A refrigerator unit and/or a freezer unit in accordance with either of claims 1 or 2, wherein the side walls of the housing consisting of sheet metal are connected to the lower edge regions of the side walls.

4. A refrigerator unit and/or a freezer unit in accordance with any of claims 1 to 3, wherein the openings (11, 12, 13, 14) are closed by cardboard between the section webs (4, 5, 6, 9, 10).

## Revendications

1. Réfrigérateur et/ou congélateur, avec au moins un compartiment intérieur et un boîtier extérieur, entourant celui-ci, où les espaces intermédiaires entre le compartiment intérieur et les parois formant le boîtier extérieur sont remplis d'une mousse de matière synthétique isolante, et avec une niche, disposée dans la zone inférieure de la paroi arrière, ouverte vers l'extérieur, dans laquelle est disposé au moins un motocompresseur, où la niche présente des parties latérales opposées (2, 3) en moulage par injection de matière synthétique qui sont retenues à une distance des parois latérales du boîtier, et l'espace entre les parties latérales et les parois latérales est rempli de mousse, **caractérisé en ce que** les parties latérales (2, 3) sont reliées l'une à l'autre par des nervures profilées (4, 5, 6) s'étendant transversalement entre lesquelles sont prévus des perçages semblables à des fenêtres (11, 12, 13, 14) et **en ce que** les nervures profilées s'étendant transversalement, quant à elles, sont reliées par au moins une nervure profilée (9, 10) s'étendant parallèlement aux parties latérales à une distance de celles-ci.

2. Réfrigérateur et/ou congélateur selon la revendication 1, **caractérisé en ce que** les parties latérales (2, 3) sont reliées l'une à l'autre par une nervure profilée supérieure, extérieure, s'étendant transversalement (4) et par des nervures profilées (5, 6) délimitant les arêtes intérieure supérieure et intérieure inférieure de la niche, qui sont réalisées en une pièce avec les parties latérales (2, 3) comme pièce moulée par injection.

3. Réfrigérateur et/ou congélateur selon l'une des revendications 1 ou 2, **caractérisé en ce que** les parois latérales du boîtier réalisées en tôle sont reliées aux zones de bord inférieures des parois latérales.

4. Réfrigérateur et/ou congélateur selon l'une des revendications 1 à 3, **caractérisé en ce que** les perçages (11, 12, 13, 14) entre les nervures profilées (4, 5, 6, 9, 10) sont fermées par du carton.
